# DEMANDE DE BREVET EUROPEEN

(11) **EP 2 030 516 A2**
(43) Date de publication de la demande: **04.03.2009**
(21) Numéro de dépôt: 08370012.0
(22) Date de dépôt: 30.05.2008
(51) Int. Cl.: A41B 13/06

(54) **Dispositif cocon pour bébé notamment prématuré**

(30) Priorité: 30.08.2007 FR 0706078
(71) Demandeur: Delhaye, Michel, 59000 Lille (FR)
(72) Inventeur: Delhaye, Michel, 59000 Lille (FR)

(57) **Abrégé**

L'invention concerne un dispositif cocon pour le couchage sur le dos et le maintien d'un bébé en particulier un bébé prématuré comprenant une structure sensiblement en forme de « U » refermable comportant : deux éléments allongés similaires souples (1) sensiblement parallèles et sensiblement cylindriques de maintien latéral du bébé reliés par pliages (8) en partie inférieure par un élément de liaison et d'espacement (2) repose-pieds du bébé, les deux éléments allongés (1) étant reliés entre eux en partie supérieure du « U » refermable (9) de manière amovible par des moyens de fixation notamment de type bande auto agrippante; un fond (5) plat inférieur amovible situé dans le plan entre lesdits deux éléments allongés et ledit élément de liaison et solidarisé par des moyens de fixation latéraux notamment de type bande auto agrippante de part et d'autre à chacun des éléments allongés (1).

## Description

Après avoir visité plusieurs centres de néonatalogie et réanimations néonatales, je constate que pour maintenir les bébés prématurés sur le dos, les infirmières n'ont aucun moyen standard et légalisé pour positionner les prématurés sur le dos.

Différents systèmes bricolés sont mis en place par les infirmières pour palier à cette carence. (Pour certains d'un coût de revient élevé).
Il est donc indispensable d'étudier un cocon qui corresponde aux besoins du travail du personnel soignant, des soins nécessaires à ces prématurés et des impératifs économiques, ceci conforme aux normes CE.

L'invention ci-dessous, détaillée concerne un dispositif qui permet de placer, les bébés en particulier les bébés prématurés, sur le dos, sur le ventre, ou en position latérale avec tout le confort exigé tout en permettant les soins de tous genres journaliers et en dérangeant le moins possible ces prématurés.

Pour le bébé prématuré, sa faible taille et son faible poids nécessitent un maintien latéral adapté tout en permettant une aisance dans un siège surélevé avec un repose pieds. La configuration de la structure doit permettre l'intervention du personnel hospitalier et répondre aux contraintes en terme de confort, d'ergonomie et d'hygiène (éléments amovibles lavables) et de stabilité (maintien latérale) et de transport (stabilité, limitation des cahots de la route lors du transport) et de compatibilité de l'interchangeabilité du matériel lors des changements de site.

Ce dispositif est conçu en trois tailles pour convenir du grand prématuré pesant environ 400 grammes jusqu'au bébé pesant le poids d'un bébé à terme et même pour des bébés étant en pédiatrie et nécessitant différents soins.

Ce dispositif permet de placer le bébé en inclinaison de 30° environ, ce pour éviter qu'il ne régurgite, et sans que le bébé ne puisse glisser du fait de l'inclinaison.

L'invention vise à maintenir le bébé sur le dos, à faciliter les soins de tout ordre, à conforter les bébés et à rassurer les parents, de par sa forme de cocon.

L'invention concerne un dispositif pour coucher sur le dos, les bébés prématurés et les bébés nécessitant des soins en milieu hospitalier, avec deux cylindres latéraux (1) reliés par un cylindre plus petit (2). Cette caractéristique permet un pliage facile (8) de façon à ce que le bébé soit bien entouré par le cocon.

L'invention concerne un dispositif cocon pour le couchage sur le dos et le maintien d'un bébé en particulier un bébé prématuré caractérisé en ce qu'il comprend une structure sensiblement en forme de « U » refermable comportant: deux éléments allongés similaires souples (1) sensiblement parallèles et sensiblement cylindriques de maintien latéral du bébé reliés par pliage en partie inférieure par un élément de liaison et d'espacement (2) repose-pieds du bébé, les deux éléments allongés (1) étant reliés entre eux en partie supérieure du « U » refermable de manière amovible par des moyens de fixation notamment de type bande auto agrippante; un fond (5) plat inférieur amovible situé dans le plan entre lesdits deux éléments allongés et ledit élément de liaison et solidarisé par des moyens de fixation latéraux notamment de type bande auto agrippante de part et d'autre à chacun des éléments allongés (1).

Selon des modes de réalisation particuliers :
- le dispositif comprend un coussin allongé disposé dans la zone centrale, associé latéralement à une première extrémité à une bande souple latérale, l'autre extrémité de la dite bande souple étant solidarisée au niveau d'un élément allongé, la dite bande souple ayant une longueur prédéterminée dans la zone centrale pour assurer avec le coussin : un couchage ventral Figure 6, un couchage dorsal Figure 5 ou un couchage latérale droite ou gauche figure 7 en coopération avec les moyens de support du fessier et les parois latérales intérieures des éléments allongés.
- le dispositif comprend des moyens de support du fessier du bébé en surélévation dans l'espace central par rapport au fond tout étant en appui sur chacun des deux éléments allongés.
- lesdits moyens de support du fessier du bébé formant un siège (6,10) comprennent une sangle allongée en forme de « V » positionnée de manière symétrique par rapport à la structure, en appui sur chacun des deux éléments allongés avec une fixation notamment de type bande auto agrippante au niveau de leur partie inférieure extérieure.
- les extrémités de la sangle, notamment en éponge, sont solidarisées par une configuration en « sandwich » par pincement autoagrippant de bandes auto agrippante entre une face externe dudit fond et une surface inférieure d'un élément allongé (1).
- le diamètre en section transversale, notamment sensiblement circulaire, des deux éléments allongés similaires est supérieur à celui de l'élément de liaison et d'espacement repose-pieds du bébé.
- la structure comprend une première housse externe amovible comportant lesdits moyens de fixation notamment de type bande auto agrippante enveloppant, de manière déhoussable, une seconde housse interne remplie d'un matériau de remplissage.
- la première housse externe amovible comprend une matière en éponge notamment à base de fibres de bambou.
- la seconde housse interne fermée hermétiquement comprend une matière en tissus maille recouverte d'au moins une couche de polyuréthane, et est remplie de micro billes de remplissage notamment de polyéthylène expansé résistant au feu de type M1.
- la structure comprend à chacune des extrémités supérieures arrières desdits éléments allongés une sangle (7) de fixation amovible, notamment de type bande auto agrippante, destinée à se solidariser à un support de type couveuse pour incliner la structure vers l'avant d'un angle prédéterminé notamment 30°.
- le matériau de remplissage comprend des billes conférant un effet de mémoire de forme pour aménager ergonomiquement des conformations permettant de mieux positionner le bébé notamment ses bras.
- ledit fond (5) comprend sur sa face inférieure un arrangement en croix de deux sangles (15) s'étendant au-delà de la surface du fond, munies à chaque extrémité de moyens de fixation, notamment de type bande auto agrippante complémentaires, afin de réaliser une immobilisation stable par fixation via les ouvertures latérales notamment d'un incubateur
- les deux sangles comprennent à chaque extrémité une paire de moyens de fixation de type bande auto agrippante complémentaires alignés (16,17) coopérant en définissant une boucle de fixation à travers une ouverture.
- les deux sangles sont solidarisées, par exemple cousues, uniquement dans la zone centrale (14) à la face inférieure du fond.
- les deux sangles définissent une croix positionnée au voisinage des directions des diagonales du quadrilatère que forme le fond.
- l'invention comprend une sangle ventrale (13) s'étendant transversalement afin que le bébé reste bien en place lors des cahots lors du déplacement, cette sangle étant fixée de part et d'autre des deux éléments allongés similaires souples (1) sensiblement parallèles par des moyens de fixation notamment de type bande auto agrippante.
- ladite sangle ventrale comprend des moyens de fixation notamment de type bande auto agrippante pour coopérer à la fois avec les moyens de fixation notamment de type bande auto agrippante du fond (5) et avec les moyens de fixation notamment de type bande auto agrippante des éléments allongés (1).

La figure 1 est représentative de l'invention vue de dessus.
La figure 2 est représentative du fond (5) l'invention vue de dessous.
La figure 3 est représentative du fond (5) l'invention vue de dessus.
La figure 4 est représentative de l'invention vue de dessus avec un fond (5) coopérant avec les éléments allongés en forme de « U ».

La conformation souple des cylindres (1) permet d'ouvrir les cylindres dans une configuration en « U » ou de les refermer vers le haut dans une configuration en « U » refermée.

Les cylindres (1) sont remplis de micro billes de polystyrène non feu M1. Ils sont composés de deux housses. La première, fabriquée en tissu maille recouvert de plusieurs couches de polyuréthane qui reçoit les microbilles, est fermée après remplissage de façon hermétique.
Cette housse est lavable à l'aide de tous les produits agréés par les hôpitaux.

La deuxième housse est fabriquée en tissu éponge. Sur la partie extérieure latérale des deux cylindres (1), il est cousu deux longueurs de ruban agrippant de type Velcro, côté velours, ainsi que sur les deux extrémités de ces deux cylindres. Ils sont fermés à la partie haute (9) par une lanière (3) pourvue de ruban agrippant côté crochet pour former le cocon.

Cette deuxième housse est lavable et facilement amovible donc déhoussable par une fermeture de type Zip sur la majeure partie de sa longueur de façon médiane.

Le siège (10) représenté par une sangle en éponge en V, étant cousue à ses extrémités du ruban agrippant côté crochet, venant se fixer aux ruban agrippant velours, à l'emplacement désiré de part et d'autre des cylindres latéraux, et formant en son centre (6) la partie siège destinée à recevoir le fessier du bébé.

Ce siège (10) a deux fonctions. La première est d'empêcher le bébé de glisser en position 30°. La deuxième fonction, que le cocon soit à plat ou incliné à 30°, est de soulever légèrement les jambes du bébé de façon à permettre au bébé les mouvements des jambes.

Cette fonction est très importante pour les prématurés qui n'ont pas la force de faire bouger leurs jambes sans cette aide, mais qui ont la nécessité de gigoter.
De plus le bébé, ayant les jambes relevées et un peu pliées, peut prendre un appui des pieds sur le petit cylindre (2). Cette préhension est également nécessaire pour le bébé.

Le fond (5) d'une grande utilité pour soulever le bébé sans le déranger, pour changer les draps, ou pour le déplacer. Il est fixé aux deux cylindres latéraux (1) par une bande de ruban agrippant cousue sur ses deux grands côtés (11) et venant se fixer aux bandes de ruban agrippant des cylindres latéraux (1).

Le fond (5) maintient les deux cylindres latéraux par rapport aux contraintes exercées pas le poids du bébé sur le siège.

Les sangles du siège en « V » allant de l'intérieur vers l'extérieur prennent appui sur la périphérie courbe des cylindres pour venir se fixer de part et d'autre côté extérieur en partie basse. Le poids du bébé sur la forme en « V » resserre avantageusement les deux cylindres pour le maintien latéral.

La pose du fond renforce la fixation du siège ; En effet, les deux extrémités du siège se trouve entre le ruban agrippant des cylindres latéraux (sur lesquels elles sont fixées) et les bords du fond accrochés à ces cylindres latéraux (comme expliqué précédemment).

Les deux extrémités du siège sont en une matière en éponge qui renforce l'effet auto agrippant. On peut augmenter l'efficacité de la fixation en aménageant sur les deux faces de chacune des extrémités de la sangle, des moyens de fixation latéraux notamment de type bande auto agrippante pour une coopération en sandwich (fond,sangle et/ou bande ventrale, cylindre (1)).

Ce fond est muni de deux sangles (7) permettant de fixer l'ensemble en position inclinée à l'intérieur de la couveuse.
L'ouverture supérieure (9). Pour permettre les soins de la tête et toutes les analyses médicales nécessaires, il suffit d'enlever la sangle (3) pour avoir une large ouverture supérieure, tout en laissant le bébé bien en place dans son cocon.

Cela permet en faisant légèrement bouger les billes à l'aide des doigts et à l'endroit des bras du bébé, de bien placer ces bras de façon à ce qu'ils soient à la bonne hauteur par rapport à son corps, ceci pour une position confortable de ses bras.

La deuxième housse en éponge comprenant notamment 44% de fibre de bambou, éponge au procédé breveté et en exclusivité de fabrication pour les cales bébé et assimilés en accord avec le fabricant.

Cette housse reçoit un siège (10,6) pour le bébé ayant deux fonctions :
- L'une, pour éviter que le bébé glisse quand le dispositif est incliné à 30°.
- L'autre, pour soulever légèrement les jambes du bébé afin de permettre les mouvements de jambes, nécessaires à son bon développement, et de pouvoir prendre un appui des pieds sur le cylindre de liaison (2).

Le fond est amovible pour permettre de soulever le bébé sans le déranger, ceci pour les changements de draps, et les déplacements de bébé pour les soins.

Le dispositif pour le couchage sur le dos des bébés prématurés a à sa partie supérieure une ouverture large lorsque la sangle (3) est enlevée.

Le dispositif pour le couchage sur le dos des bébés prématurés possède deux sangles pour fixer le dispositif en inclinaison à l'intérieur de la couveuse.

Selon un autre mode de réalisation selon les figures 2,3,4 d'un dispositif qui permet de placer un dispositif cocon médical à l'intérieur d'un incubateur destiné à être transporté en ambulance pour recevoir des soins particuliers .A ce jour, il n'existe rien pour ce genre de transport.

Selon un second mode de réalisation selon la figure 5, un autre dispositif pour transporter les bébés, du prématuré jusqu'aux enfants de 9 mois, ceci dans un dispositif cocon « SLB » en ambulance privée, pompiers ou SAMU.

Un mode de réalisation de l'invention selon les figures 2,3,4 concerne un dispositif qui permet de placer un bébé prématuré dans un incubateur de transport pour être transporté en ambulance style fourgon. Pour cela il est nécessaire que le bébé soit couché dans le dispositif cocon médical « SLB » et que ce cocon soit solidaire de l'incubateur. Ce dispositif apporte le confort, la sécurité et l'apaisement pour le bébé. Ce complément d'invention consiste à utiliser le dispositif cocon « SLB » auquel une sangle large ventrale (13) est rapportée pour que le bébé reste bien en place lors des cahots de la route ou du freinage du véhicule.
Cette sangle est fixée de part et d'autre du cocon aux bandes de rubans agrippants. La tête du bébé, étant particulièrement fragile lors de transport, est protégée par un cale- tête (12) de type papillon de dimensions adaptées et reposant sur la face supérieure du fond (5) ou fixé de manière amovible.

Selon les figures 2,3 et 4, ce fond (5) en tissu possède sur sa face inférieure deux sangles croisées (15) très fines pour ne pas être gênantes dans le dos du bébé, mais très solides et non extensibles. Ces sangles sont cousues en croix (14) notamment dans la zone centrale du fond pour laisser la liberté d'attaches latérales par les rubans agrippants permettant de solidariser la base et le cocon. La croix est définie selon un positionnement en diagonal. Les extrémités de ces sangles sont pourvues de rubans agrippants crochets et velours (16,17). Elles sont ensuite destinées à être passées dans les lumières latérales existantes aux incubateurs et repliées sur elle mêmes pour établir le contact velours crochets qui ferme l'extrémité de la sangle.

Ceci effectué, l'ensemble base et cocon devient solidaire de l'incubateur. Le bébé voyage sans stress et sans risque et dans un confort apaisant.

La figure 3 représente le fond vue de sa face supérieure avec au moins deux bandes latérales auto agrippantes (18) se fixant aux éléments allongés (1) conformés en « U ». On distingue sur la face inférieure en pointillé les sangles en croix, chaque extrémité s'étendant au-delà du rectangle ou quadrilatère formé par le fond.

La figure 4 représente le dispositif cocon solidarisé sur le fond qui se replie latéralement extérieurement sur les flancs des éléments allongés en forme de « U ». Une bande (13) de type sangle s'étend de manière transversale au cocon pour maintenir le bébé et est fixé de part et d'autre par des fixations auto agrippantes.

Après avoir constater que le cocon correspond précisément à la demande du milieu hospitalier en général et plus particulièrement dans les services de néonatalogie, il a été demandé non seulement de pouvoir coucher les bébés sur le dos, mais également sur le ventre, sur le côté droit ou sur le côté gauche, ceci avec le même cocon.

En fait, les bébés ont besoin d'alterner souvent la position du couchage.
Ces changements de couchage (Ventral, dorsal ou latéraux) doivent s'effectuer par une seule personne et sans trop manipuler le bébé.
De plus dans l'incubateur, l'infirmière dispose de peu de place.
Un dispositif complémentaire a donc été créé et adapté aux trois tailles du cocon.

Ce dispositif consiste en une bande de tissu très doux (19), solidarisé d'un côté à la base (20) par une couture sous la bande de velcro de cette base; et recevant par couture (21) à l'autre extrémité un cylindre (22) du même tissu rempli de fibres de polyester siliconées très douces au palper.
La bande de tissu sert à solidariser le cylindre de fibres au cocon.
Ce cylindre peut ainsi être placé au centre (22) du cocon pour le couchage ventral ; à droite ou à gauche (22) pour le couchage latéral gauche ou droit et à l'extérieur du cocon, en position neutre (22) en couchage dorsal pour lequel ce cylindre n'est pas approprié.
En couchage ventral, le bébé est maintenu sur les côtés (1) par le cocon. Il peut ainsi, sans risque de rouler à droite ou à gauche, enrober de ses bras le cylindre central (22), ce dont il a besoin de faire instinctivement.
En couchage latéral figure 7, le cylindre de fibres (22) est placé à droite ou à gauche. Il permet de coucher le bébé sur le côté. Le cylindre du cocon (22) et les cylindres de fibres (1) épousent parfaitement le corps du bébé. Le siège (6) est passé entre les jambes. Les pieds ont le toucher sur le petit cylindre du cocon (2). Ceci que ce soit du côté droit ou gauche.
En couchage dorsal, le cylindre de fibres (22) est placé à l'extérieur du cocon et toujours maintenu par la bande de tissu (19). Il doit rester en semi suspension pour éviter de prendre en largeur un emplacement non disponible en incubateur.
La longueur de la bande (19)est donc déterminée par les impératifs de travail.

## Revendications

1. Dispositif cocon pour le couchage sur le dos et le maintien d'un bébé en particulier un bébé prématuré **caractérisé en ce qu'**il comprend une structure sensiblement en forme de « U » refermable comportant : deux éléments allongés similaires souples (1) sensiblement parallèles et sensiblement cylindriques de maintien latéral du bébé reliés par pliages (8) en partie inférieure par un élément de liaison et d'espacement (2) repose-pieds du bébé, les deux éléments allongés (1) étant reliés entre eux en partie supérieure du « U » refermable (9) de manière amovible par des moyens de fixation notamment de type bande auto agrippante; un fond (5) plat inférieur amovible situé dans le plan entre lesdits deux éléments allongés et ledit élément de liaison et solidarisé par des moyens de fixation latéraux notamment de type bande auto agrippante de part et d'autre à chacun des éléments allongés (1).

2. Dispositif selon la revendication 1 **caractérisé en ce qu'**il comprend des moyens de support du fessier (6,10) du bébé en surélévation dans l'espace central par rapport au fond tout étant en appui sur chacun des deux éléments allongés.

3. Dispositif selon la revendication 2 **caractérisé en ce que** lesdits moyens de support du fessier du bébé (6,10) formant un siège comprennent une sangle allongée (6) en forme de « V » positionnée de manière symétrique par rapport à la structure, en appui sur chacun des deux éléments allongés avec une fixation notamment de type bande auto agrippante au niveau de leur partie inférieure extérieure.

4. Dispositif selon la revendication 3 **caractérisé en que** les extrémités de la sangle, notamment en éponge, sont solidarisées par une configuration en « sandwich » par pincement auto agrippant de bandes auto agrippante entre une face externe dudit fond et une surface inférieure d'un élément allongé (1).

5. Dispositif selon l'une quelconque des revendications 2 à 4 **caractérisé en ce qu'**il comprend un coussin allongé disposé dans la zone centrale, associé latéralement à une première extrémité à une bande souple latérale, l'autre extrémité de la dite bande souple étant solidarisée au niveau d'un élément allongé, la dite bande souple ayant une longueur prédéterminée dans la zone centrale pour assurer avec le coussin : un couchage ventral (figure 6), un couchage dorsal (figure 5) ou un couchage latérale droite ou gauche (figure 7) en coopération avec les moyens de support du fessier et les parois latérales intérieures des éléments allongés.

6. Dispositif selon l'une quelconque des revendications précédentes **caractérisé en ce que** le diamètre en section transversale, notamment sensiblement circulaire, des deux éléments allongés similaires est supérieur à celui de l'élément de liaison et d'espacement repose-pieds du bébé.

7. Dispositif selon l'une quelconque des revendications précédentes **caractérisé en ce que** la structure comprend à chacune des extrémités supérieures arrières desdits éléments allongés une sangle (7) de fixation amovible, notamment de type bande auto agrippante, destinée à se solidariser à un support de type couveuse pour incliner la structure vers l'avant d'un angle prédéterminé.

8. Dispositif selon l'une quelconque des revendications précédentes **caractérisé en ce que** ledit fond (5) comprend sur sa face inférieure un arrangement en croix de deux sangles (15) s'étendant au-delà de la surface du fond, munies à chaque extrémité de moyens de fixation, notamment de type bande auto agrippante complémentaires, afin de réaliser une immobilisation stable par fixation via les ouvertures latérales notamment d'un incubateur

9. Dispositif selon l'une quelconque des revendications précédentes **caractérisé en ce qu'**il comprend une sangle ventrale (13) s'étendant transversalement afin que le bébé reste bien en place lors des cahots lors du déplacement, cette sangle étant fixée de part et d'autre des deux éléments allongés similaires souples (1) sensiblement parallèles par des moyens de fixation notamment de type bande auto agrippante.
